# EUROPÄISCHE PATENTSCHRIFT

(11) **EP 0 633 398 B1**
(45) Veröffentlichungstag und Bekanntmachung des Hinweises auf die Patenterteilung: **09.07.1997**
(21) Anmeldenummer: 94105647.5
(22) Anmeldetag: 13.04.1994
(51) Int. Cl.: F02M 41/14

(54) **Kraftstoffeinspritzpumpe für Brennkraftmaschinen**
Fuel injection pump for internal combustion engines
Pompe à injection de combustible pour moteurs à combustion interne

(30) Priorität: 11.05.1993 DE 4315646
(43) Veröffentlichungstag der Anmeldung: 11.01.1995
(73) Patentinhaber: ROBERT BOSCH GMBH, 70442 Stuttgart (DE)
(72) Erfinder: Fehlmann, Wolfgang, Ing., D-70563 Stuttgart (DE)

(56) Entgegenhaltungen:
- EP-A- 0 303 237
- DE-A- 3 419 828
- DE-A- 3 928 612
- GB-A- 2 053 372
- US-A- 4 401 082

## Beschreibung

### Stand der Technik

Die Erfindung bezieht sich auf eine Kraftstoffeinspritzpumpe gemäß der Gattung des Patentanspruches 1.

Eine solche Kraftstoffeinspritzpumpe ist beispielsweise aus der DE-OS 39 28 612 bekanntgeworden. Bei dieser bekannten Ausbildung ist der Kraftstoffspeicher als Membranspeicher ausgebildet und stellt einen seitlich an das Einspritzpumpengehäuse angeflanschten Bauteil dar. Dieser Bauteil vergrößert die Einbaumaße der Einspritzpumpe und wirkt störend, sofern der Kraftstoffspeicher groß ausgebildet wird. Ein kleiner Kraftstoffspeicher bringt aber wieder den Nachteil mit sich, daß beim Ansaugtakt der Druck im Ansaugraum zu stark absinkt, wodurch wieder die Funktion gestört wird. Abgesehen davon ergeben sich durch das Anflanschen des Kraftstoffspeichers zusätzliche Dichtflächen nach außen, was wieder die Gefahr eines Kraftstoffaustrittes an der Oberfläche der Einspritzpumpe vergrößert.

Weiterhin weist die bekannte Pumpe einen zugleich als Verteiler dienenden Pumpenkolben auf, der durch den Nockenantrieb hin- und hergehend und zugleich rotierend angetrieben wird. Dabei wird der Pumpen- und Verteilerkolben mit seinem in den Saugraum ragenden Ende durch eine Feder zusammen mit einer Nockenscheibe in Anlage an einen Rollenring gehalten, wobei durch die Bewegung des Pumpenkolbens periodisch sich das Volumen des Nockenraumes ändert, verbunden mit periodischen kurzzeitigen Druckänderungen, die beim Saughub dazu benutzt werden, den Füllvorgang des Pumpenarbeitsraumes zu verbessern, indem die als Membran ausgebildete bewegliche Wand unter den nockenraumseitigen Druckpulsen ausgelenkt wird. Die Drücke im Saugraum und im Nockenraum sollen zu diesem Zweck etwa gleich groß sein.

Die erfindungsgemäße Kraftstoffeinspritzpumpe mit den Merkmalen des Kennzeichens des Anspruchs 1 hat den Vorteil, daß eine Rückführung des oder der Pumpenkolben mittels Federn entfallen kann, wobei zusätzlich der Saugraum verhältnismäßig klein gehalten werden kann, da durch Vorsehung der beweglichen Wand die stoßartige Belastung des Saugraumes durch den zum Ende des einspritzwirksamen Förderhubes in den Saugraum abgegebenen zuvor auf Einspritzdruck gebrachten Kraftstoff insofern verringert wird als die bewegliche Wand dem Druckstoß gegen den unter niedrigerem Druck stehenden Triebwerksraum nachgibt und die Abströmmenge auffängt. Beim Füllhub des Pumpenkolbens wird durch die gleichzeitige Volumenänderung im Saug- und Triebwerksraum der Füllvorgang positiv unterstützt.

Die Erfindung ermöglicht somit den Kraftstoffspeicher größer als bekannte außen angeordnete Speicher auszubilden, ohne ungünstige Außenabmessungen der Kraftstoffeinspritzpumpe in Kauf nehmen zu müssen. Es werden ohnedies bestehende Bauteile als Kraftstoffspeicher ausgenützt und da der erfindungsgemäße Kraftstoffspeicher nicht außen an die Kraftstoffeinspritzpumpe angeflanscht werden muß, entfallen zusätzliche Dichtstellen, welche undicht werden können. Gemäß einer vorteilhaften Ausführungsform der Erfindung ist der als Kraftstoffspeicher ausgenützte Hohlraum von einem den oder die Pumpenzylinder zumindest teilweise umgebenden Gehäuse begrenzt.

Im Triebwerksraum der Kraftstoffeinspritzpumpe werden üblicherweise die den Pumpenkolben oder die Pumpenkolben betätigenden Stößel durch Federn in Anlage am Nocken gehalten. Bei Radialkolbenpumpen kann man auf solche Federelemente verzichten, wobei die Anlage der Stößel am Nocken hydraulisch gesichert wird. Hierfür ist es aber notwendig, den Druck im Triebwerksraum deutlich unter den Druck im Saugraum des Pumpenkolbens abzusenken. Es muß daher der Druck im Saugraum auch beim Ansaugtakt hoch gehalten werden und dies ist durch den durch die Erfindung geschaffenen großräumigen Kraftstoffspeicher ermöglicht.

Gemäß der Erfindung ist vorzugsweise die den Triebwerksraum von dem den oder die Pumpenzylinder aufweisenden Bauteil trennende Wandung oder ein Teil derselben von einer verformbaren Membrane gebildet. Die Verbindung des Triebwerkraumes mit dem den oder die Pumpenzylinder aufweisenden Bauteil erfordert ohnedies eine Dichtung und diese Dichtung kann gleichzeitig auch zur Festlegung der Membrane ausgenützt werden.

Die Anordnung kann aber gemäß der Erfindung auch so getroffen werden, daß die den Triebwerksraum von dem den oder die Pumpenzylinder aufweisenden Bauteil trennende Wandung oder ein Teil derselben von einem in dem den oder die Pumpenzylinder aufweisenden Bauteil und/oder im Triebwerksraum dicht geführten verschiebbaren Kolben gebildet ist. Da ein solcher Kolben innerhalb des Pumpengehäuses liegt, ist auch in diesem Fall ein Austritt von Kraftstoff aus dem Gehäuse der Einspritzpumpe nicht zu befürchten.

In der Zeichnung ist die Erfindung anhand von schematischen Ausführungsbeispielen erläutert.

Figur 1 zeigt eine Anordnung, bei welcher das den Triebwerksraum von dem den oder die Pumpenzylinder aufweisenden Bauteil trennende druckempfindliche Organ von einer Membrane gebildet ist, im Axialquerschnitt. Figuren 2 und 3 zeigen zwei abgewandelte Ausführungsformen, im Axialschnitt, wobei nur eine Hälfte dargestellt ist.

In Figur 1 ist schematisch eine Kraftstoffeinspritzpumpe dargestellt mit einem Gehäuse 1 und einem Triebwerksraum 2. Im Gehäuse 1 ist eine Zylinderbüchse 3 eingesetzt, in welcher ein Verteiler 4, der durch eine Antriebswelle 5 rotierend angetrieben wird, geführt ist. In radial in den Verteiler eingebrachte Pumpenzylinder 4 sind Pumpenkolben 6 geführt, zwischen denen ein Pumpenarbeitsraum 9 eingeschlossen wird. Dieser ist über einen axialen Kanal 10 im Verteiler 4 und über eine von dieser abzweigenden Querbohrung 42, deren Austritt aus dem Verteiler als Verteileröffnung dient, im Laufe der Drehung des Verteilers nacheinander während Pumpbewegungen der Pumpenkolben 6 mit einer von mehreren Einspritzleitungen 14 verbindbar, die im Gehäuse 1 der Kraftstoffeinspritzpumpe verlaufen und zu den einzelnen Einspritzstellen der zugehörigen Brennkraftmaschine führen. Die Pumpenkolben 6 werden über Rollenstößel 15 mit Rollen 16, die auf einer radial einwärts gerichteten Nockenbahn 17 eines Nockenringes während der Drehung des Verteilers ablaufen, zu ihrer Pumpbewegung angetrieben. Der Nockenring ist im wesentlichen feststehend und kann zur Spritzbeginnverstellung über einen Zapfen 19, an dem ein Spritzverstellkolben angreift, verstellt werden.

Der axiale Kanal 10 mündet stirnseitig des Verteilers in einen Kraftstoffraum, der über eine Leitung 11 mit einem Saugraum 12 im Gehäuse der Kraftstoffeinspritzpumpe verbunden ist. Die Einmündung des axialen Kanals 10 in diesen Raum wird durch ein Magnetventil 13 gesteuert, derart, daß bei geöffnetem Magnetventil während des Saughubs der Pumpenkolben 6 der Pumpenarbeitsraum 12 mit Kraftstoff versorgt werden kann. Zu Beginn der wirksamen Förderung von Kraftstoff unter Hochdruck in eine der Einspritzleitungen 14 wird das Magnetventil geschlossen und bestimmt somit den Einspritzbeginn und auch die Dauer, über die während des Förderhubs des Pumpenkolbens Kraftstoff unter Hochdruck gefördert wird. Somit werden Einspritzbeginn und Einspritzmenge mit Hilfe eines einzigen Magnetventils variiert.

Zur Versorgung des Saugraumes mit Kraftstoff saugt eine Vorpume 20 über eine Leitung 21 Kraftstoff aus einem Kraftstoffvorratsbehälter 22 an und fördert diesen über Leitungen 23 und 24 in den Saugraum 12. Von der Leitung 23 zweigt eine Zweigleitung 25 ab, über die Kraftstoff in einen Triebwerksraum 2 der Kraftstoffeinspritzpumpe gefördert wird. Dieser Triebwerksraum 2 wird über ein Druckhalteventil 29, das den Druck im Triebwerksraum steuert, zum Kraftstoffvorratsbehälter hin entlastet. In der Leitung 25 ist eine Abkoppeldrossel 26 eingesetzt, um zu gewährleisten, daß ein Druck im Triebwerksraum 2 mit dem Druckhalteventil 29 eingestellt werden kann, der kleiner ist, als der im Saugraum 12.

Der Saugraum 12 wird vom Triebwerksraum 2 durch eine bewegliche Wand getrennt, die hier von einer Membran 27 gebildet wird. Der Saugraum ist ringförmig und wird umfangsseitig von der Zylinderbüchse 3 und die zylindrische Gehäusewand 28 sowie axial von der Membran 27 einerseits und dem Pumpengehäuse andererseits begrenzt. Die Membran 27 ist ringförmig und liegt dicht an der zylindrischen Gehäusewand 28 auf ihrer einen Seite und an der zylindrischen Umfangswand der in den Saugraum 12 ragenden Zylinderbüchse 3 auf der anderen Seite an. Die zylindrische Gehäusewand 28 und die Umfangswand der Zylinderbüchse 3 bilden einen zur Achse des Verteilerkolbens 4 koaxialen Ringraum, zumindest im Bereich der Membran 27. Durch diese Ausgestaltung kann darauf verzichtet werden, daß die Kolben während ihres Saughubes durch Federn über die Rollenstößel 15 mit Rollen 16 an der Nockenbahn 17 gehalten werden. Beim Füllhub der Pumpenkolben 6 ist das Magnetventil 13 geöffnet und es gelangt der auf höheren Druck gehaltene Kraftstoff aus dem Saugraum 12 in den Pumpenarbeitsraum 9. Auf der anderen, in den Triebwerksraum 2 ragenden Stirnseite der Pumpenkolben mit gleicher Fläche wirkt der geringere Triebwerksraumdruck, so daß die Kolben durch den Druckunterschied nach außen verschoben werden, bis zur Anlage über die Rollenstößel an der Nockenbahn.

Wenn beim an den Saughub des Pumpenkolbens anschließend erfolgenden Förderhub durch Öffnen des Magnetventils 13 ein Teil des vom Pumpenkolben geförderten Kraftstoffs statt unter Hochdruck in die Einspritzdüsen nun in den Saugraum 12 über die Kanäle 10 und 11 zurückgefördert wird, kann die Membran 27 elastisch zum Triebwerksraum 2 hin ausweichen und damit den schnellen Druckabbau im Pumpenarbeitsraum 9 erleichtern.

Der Triebwerksraum 2 kann auch mit Schmiermittel, beispielsweise Motoröl gefüllt werden. In diesem Falle entfallen die Leitung 25 und die Drossel 26 und es muß eine gesonderte Einrichtung für die Zufuhr von Motoröl, zum Beispiel von der Brennkraftmaschine, unter entsprechendem Druck in den Triebwerksraum 2 vorgesehen werden.

Bei der Ausführungsform nach Figur 2 ist ein Stützkörper 29 vorgesehen, der mit der Zylinderbüchse 3 und der zylindrischen Gehäusewand 28 dicht verbunden ist. An seinen Umfängen weist der Stützkörper 29 Umfangsnuten 30 auf, in welche ein Dichtring 31 jeweils eingesetzt ist. An seiner zum Saugraum 12 weisenden Stirnseite weist der Stützkörper eine äußere Ringnut 32 und eine innere Ringnut 33 auf, in welche Dichtringe 34 und 35 eingelegt sind. Auf diesen Dichtringen 34 und 35 liegt eine flexible Platte bzw. eine Membran 36 auf, welche durch die Differenz des Drucks im Saugraum 12 und im Triebwerksraum 2 in ihrer Stellung gehalten wird. Der Stützkörper stützt sich unter Einwirkung des auf die Membran 36 wirkenden Differenzdrucks an einem Anschlag 44 an der zylindrischen Außenwand der Zylinderbüchse 3 ab.

Bei der Ausführungsform nach Figur 3 ist die bewegliche Wand, welche den Saugraum 12 vom Triebwerksraum 2 trennt, von einem Kolben 37 gebildet. Dieser weist an seinem äußeren und inneren Umfang Ringnuten 38 und 39 auf, in welchen Dichtringe 40 und 41 angeordnet sind. Mittels dieser Dichtringe ist der Kolben 37, welcher axial verschiebbar ist, dicht an der zylindrischen Wand 28 und an der Zylinderbüchse 3 geführt. Der Kolben wird dabei zunächst von dem größeren Druck im Saugraum 12 an einen Anschlag 45 gehalten, der seinen Weg zum Triebwerksraum hin begrenzt. Der Anschlag kann dabei an der zylindrischen Gehäusewand, zum Beispiel als Sprengring, oder an der zylindrischen Außenwand der Zylinderbüchse 3 vorgesehen werden. Der Kolben kann sich dabei beim Auftreten von Druckwechseln in den angrenzenden Räumen 2 und 12 aus Anlaß der Ansteuer- und Füllvorgänge des Pumpenarbeitsraumes axial leicht hin- und herbewegen.

## Patentansprüche

1. Kraftstoffeinspritzpumpe, insbesondere Kraftstoffverteilereinspritzpumpe, für Brennkraftmaschinen mit wenigstens einem in einem Pumpenzylinder (7) geführten Pumpenkolben (6), der auf seiner einen Seite einen Pumpenarbeitsraum (9) begrenzt und auf seiner anderen Seite in Wirkverbindung mit einem in einem mit schmierfähiger Flüssigkeit versorgten Triebwerksraum (2) angeordneten Nockenantrieb steht, zur Durchführung von Pump- und Saughüben, mit einer beweglichen Wand (27), die einen von einer Kraftstoffquelle versorgten, mit Kraftstoff gefüllten Saugraum (12) im Innern der Kraftstoffeinspritzpumpe einschließt und von dem Triebwerksraum (2) trennt, aus welchem Saugraum (12) dem Pumpenarbeitsraum (9) beim Saughub des Pumpenkolbens (6) Kraftstoff zugeführt wird und in welchen Raum, gesteuert durch ein Magnetventil (13), das in einem Entlastungskanal (16) des Pumpenarbeitsraumes (9) angeordnet ist, restlicher vom Pumpenkolben (6) geförderter Kraftstoff ab Ende eines einspritzwirksamen, gesteuerten Förderhubs des Pumpenkolbens entlastet wird, dadurch gekennzeichnet, daß der Pumpenzylinder (7) mit seiner Achse in einer Radialebene (8) eines rotierend angetriebenen Verteilers (4) angeordnet ist, der in einer im Gehäuse der Kraftstoffeinspritzpumpe eingesetzten Zylinderbüchse (3) geführt ist und in der Radialebene (8), in der der Pumpenzylinder (7) mit seiner Achse liegt, ein den Verteiler (4) umschließender Nockenring (18) angeordnet ist, mit zu den aus dem Pumpenzylinder (7) herausragenden Pumpenkolben (6) weisender Nockenbahn (17), zwischen der und dem Pumpenkolben ein Pumpenstößel (15) angeordnet ist, und daß der Kraftstoffdruck im Saugraum (12) im Betrieb der Kraftstoffeinspritzpumpe immer größer als der Flüssigkeitsdruck im Triebwerksraum (2) ist, so daß der Pumpenkolben durch die Druckdifferenz zwischen Saugraumdruck und Triebwerksraumdruck der Nockenbahn (17) folgt.

2. Kraftstoffeinspritzpumpe nach Anspruch 1, dadurch gekennzeichnet, daß die bewegliche Wand (27, 36, 37) aus einem ringförmigen Teil besteht, das in einem zylindrischen, zur Achse des Verteilers (4) koaxialen Ringraum angeordnet ist, der wenigstens Teil des Saugraumes (12) und des Triebwerksraumes (2) ist.

3. Kraftstoffeinspritzpumpe nach Anspruch 2, dadurch gekennzeichnet, daß der Ringraum durch die Außenwand der Zylinderbüchse (3) und der kreiszylindrischen Innenwand des das Triebwerk aufnehmenden Gehäuses (1) der Kraftstoffeinspritzpumpe gebildet ist.

4. Kraftstoffeinspritzpumpe nach den Ansprüchen 1 bis 3, dadurch gekennzeichnet, daß die bewegliche Wand eine elastisch verformbare Wand (27, 36) ist.

5. Kraftstoffeinspritzpumpe nach den Ansprüchen 1 bis 3, dadurch gekennzeichnet, daß die bewegliche Wand ein entlang der zylindrischen Wände des Ringraumes verschiebbarer Kolbenteil (37) ist.

6. Kraftstoffeinspritzpumpe nach den Ansprüchen 1 bis 3, dadurch gekennzeichnet, daß die bewegliche Wand auf einem Stützkörper (29), der zwischen den zylindrischen Wänden des Ringraumes geführt wird, sich abstützend anliegt.

7. Kraftstoffeinspritzpumpe nach Anspruch 6, dadurch gekennzeichnet, daß der Stützkörper (29) zwei zum Saugraum weisende stirnseitige Ringnuten (32, 38) aufweist, in welchen Dichtringe angeordnet sind, an welchem die elastisch verformbare Wand (36) durch die Druckdifferenz zwischen dem Druck im Saugraum (12) und dem Druck im Triebwerksraum (2) zur Anlage kommt.

8. Kraftstoffeinspritzpumpe nach Anspruch 5, dadurch gekennzeichnet, daß die bewegliche Wand (37) zu den Wänden des Ringraumes weisende Ringnuten (38, 39) aufweist, in denen je ein Dichtring (40, 41) eingesetzt ist.

9. Kraftstoffeinspritzpumpe nach einem der vorstehenden Ansprüche, dadurch gekennzeichnet, daß die bewegliche Wand auf der Seite des Nockenraumes wenigstens mittelbar in Anlage an wenigstens einer der zylindrischen Wände des Ringraumes durch die Druckdifferenz zwischen dem Druck im Saugraum (12) und dem Druck im Nockenraum (2) gehalten wird.

10. Kraftstoffeinspritzpumpe nach einem der vorstehenden Ansprüche, dadurch gekennzeichnet, daß der Triebwerksraum (2) mit Kraftstoff gefüllt ist.

11. Kraftstoffeinspritzpumpe nach einem der vorstehenden Ansprüche 1 bis 10, dadurch gekennzeichnet, daß der Triebwerksraum (2) mit Schmieröl gefüllt ist.

## Claims

1. Fuel injection pump, especially fuel distributor injection pump, for internal combustion engines, having at least one pump piston (6) which is guided in a pump cylinder (7) and which, on one side, delimits a pump working space (9) and, on its other side, is connected operatively to a cam drive arranged in a driving-gear space (2) supplied with lubricating fluid, for the execution of pumping and suction strokes, having a movable wall (27) which encloses, within the fuel injection pump, a fuel-filled suction space (12) supplied from a fuel source and which separates said suction space from the driving-gear space (2), out of which suction space (12) fuel is delivered to the pump working space (9) during the suction stroke of the pump piston (6) and into which space, under the control of a solenoid valve (13) which is arranged in a relief duct (16) of the pump working space (9), residual fuel fed by the pump piston (6) is relieved, starting from the end of an injection-active controlled feed stroke of the pump piston, characterized in that the pump cylinder (7) is arranged with its axis in a radial plane (8) of a rotary-driven distributor (4) which is guided in a cylinder liner (3) inserted in the housing of the fuel injection pump, and there is arranged in the radial plane (8), in which the pump cylinder (7) lies with its axis, a cam ring (18) which surrounds the distributor (4) and has a cam track (17) which faces the pump piston (6), projecting out of the pump cylinder (7), and between which and the pump piston is arranged a pump tappet (15), and in that, when the fuel injection pump is in operation, the fuel pressure in the suction space (12) is always higher than the fluid pressure in the driving-gear space (2), so that the pump piston follows the cam track (17) as a result of the pressure difference between the suction-space pressure and the driving-gear-space pressure.

2. Fuel injection pump according to Claim 1, characterized in that the movable wall (27, 36, 37) consists of an annular part arranged in a cylindrical annular space which is coaxial to the axis of the distributor (4) and which is at least part of the suction space (12) and of the driving-gear space (2).

3. Fuel injection pump according to Claim 2, characterized in that the annular space is formed by the outer wall of the cylinder liner (3) and the circular-cylindrical inner wall of the housing (1) of the fuel injection pump, the said housing receiving the driving gear.

4. Fuel injection pump according to Claims 1 to 3, characterized in that the movable wall is an elastically deformable wall (27, 36).

5. Fuel injection pump according to Claims 1 to 3, characterized in that the movable wall is a piston part (37) displaceable along the cylindrical walls of the annular space.

6. Fuel injection pump according to Claims 1 to 3, characterized in that the movable wall bears, so as to support itself, on a supporting body (29) which is guided between the cylindrical walls of the annular space.

7. Fuel injection pump according to Claim 6, characterized in that the supporting body (29) has two annular end-face grooves (32, 38) which face the suction space and in which are arranged sealing rings, on which the elastically deformable wall (36) comes to bear as a result of the difference between the pressure in the suction space (12) and the pressure in the driving-gear space (2).

8. Fuel injection pump according to Claim 5, characterized in that the movable wall (37) has annular grooves (38, 39) which face the walls of the annular space and in each of which a sealing ring (40, 41) is inserted.

9. Fuel injection pump according to one of the preceding claims, characterized in that, on the same side as the cam space, the movable wall is held at least indirectly in bearing contact on at least one of the cylindrical walls of the annular space as a result of the difference between the pressure in the suction space (12) and the pressure in the cam space (2).

10. Fuel injection pump according to one of the preceding claims, characterized in that the driving-gear space (2) is filled with fuel.

11. Fuel injection pump according to one of the preceding Claims 1 to 10, characterized in that the driving-gear space (2) is filled with lubricating oil.

## Revendications

1. Pompe d'injection de carburant notamment pompe distributrice de carburant pour des moteurs à combustion interne, comprenant au moins un piston de pompe (6) guidé dans un cylindre de pompe (7), ce piston délimitant d'un côté une chambre active de pompe (9) et de l'autre côté il coopère avec un entraînement à cames logé dans une chambre de mécanisme d'entraînement (2) alimenté par un liquide lubrifiant, pour effectuer des courses de pompage et d'aspiration, une paroi mobile (27) définissant une chambre d'aspiration (12) alimentée par la source de carburant et qui est remplie en carburant, à l'intérieur de la pompe d'injection de carburant, en séparant cette chambre de la chambre du mécanisme d'entraînement (2), chambre d'aspiration (12) à partir de laquelle du carburant est fourni à la chambre active (9) de la pompe lors de la course d'aspiration du piston de pompe (6), et dans cette chambre, commandée par une électrovanne (13), équipant un canal de décharge (16) de la chambre active de pompe (9), le carburant résiduel transféré par le piston de pompe (6), se décharge à partir de la fin de la course de transfert active d'injection, commandée,
caractérisée en ce que
le cylindre de pompe (7) est monté avec son axe dans un plan radial (8) d'un distributeur (4) entraîné en rotation, et qui est guidé dans une douille de cylindre (3) logée dans le boîtier de la pompe d'injection de carburant, et dans le plan radial (8) dans lequel se trouve le cylindre de pompe (7) avec son axe, il y a une bague à came (18) entourant le distributeur (4), un chemin de cames (17) avec des pistons de pompe (6) sortant du cylindre de pompe (7), et entre ce chemin de pompe et le piston de pompe il est prévu un poussoir de pompe (15) et la pression du carburant dans la chambre d'aspiration (12) est toujours supérieure pendant le fonctionnement de la pompe d'injection de carburant à la pression du liquide dans la chambre du mécanisme d'entraînement (2) pour que le piston de pompe suive le chemin de cames (17) sous l'effet de la différence de pression régnant entre la chambre d'aspiration et celle dans la chambre du mécanisme d'entraînement.

2. Pompe d'injection de carburant selon la revendication 1,
caractérisée en ce que
la paroi mobile (27, 36, 37) se compose d'une partie annulaire prévue dans une chambre annulaire cylindrique coaxiale à l'axe du distributeur (4), et qui fait au moins partie de la chambre d'aspiration (12) et de la chambre du mécanisme d'entraînement (2).

3. Pompe d'injection de carburant selon la revendication 2,
caractérisée en ce que
la chambre annulaire est formée par la paroi extérieure de la douille cylindrique (3) et la paroi intérieure cylindrique circulaire du boîtier (1) de la pompe d'injection de carburant qui loge le mécanisme d'entraînement.

4. Pompe d'injection de carburant selon les revendications 1 à 3,
caractérisée en ce que
la paroi mobile est une paroi (27, 36) déformable élastiquement.

5. Pompe d'injection de carburant selon les revendications 1 à 3,
caractérisée en ce que
la paroi mobile est une partie de piston (37) coulissant le long de la paroi cylindrique de la chambre annulaire.

6. Pompe d'injection de carburant selon les revendications 1 à 3,
caractérisée en ce que
la paroi mobile s'appuie contre un organe d'appui (29) guidé entre les parois cylindriques de la chambre annulaire.

7. Pompe d'injection de carburant selon la revendication 6,
caractérisée en ce que
l'organe d'appui (29) comporte deux rainures annulaires (32, 38) frontales tournées vers la chambre d'aspiration et recevant des joints d'étanchéité contre lesquels s'appuie la paroi (36) déformable élastiquement, sous l'effet de la différence de pression entre la pression régnant dans la chambre d'aspiration (12) et celle régnant dans la chambre (2) du mécanisme d'entraînement.

8. Pompe d'injection de carburant selon la revendication 5,
caractérisée en ce que
la paroi mobile (37) comporte des rainures annulaires (38, 39) tournées vers les parois de la chambre annulaire, ces rainures recevant chacune un joint d'étanchéité (40, 41).

9. Pompe d'injection de carburant selon l'une des revendications précédentes,
caractérisée en ce que
la paroi mobile est maintenue du côté de la chambre à cames, au moins en appui contre au moins l'une des parois cylindriques de la chambre annulaire par la différence de pression entre la pression dans la chambre d'aspiration (12) et celle dans la chambre à cames (2).

10. Pompe d'injection de carburant selon l'une des revendications précédentes,
caractérisée en ce que
la chambre du mécanisme d'entraînement (2) est remplie de carburant.

11. Pompe d'injection de carburant selon l'une quelconque des revendications 1 à 10,
caractérisée en ce que
la chambre du mécanisme d'entraînement (2) est remplie avec de l'huile de graissage.
